# FASCICULE DE BREVET EUROPEEN

(11) **EP 1 601 586 B1**
(45) Date de publication et mention de la délivrance du brevet: **09.11.2011**
(21) Numéro de dépôt: 03772468.9
(22) Date de dépôt: 18.11.2003
(51) Int. Cl.: B65D 81/26

(54) **EMBALLAGE PALETTISABLE POUR CONSERVER ET TRANSPORTER DES PRODUITS AGRICOLES OU HORTICOLES**
PALETTIERTER VERPACKUNGSBEHÄLTER ZUM KONSERVIEREN UND TRANSPORTIEREN VON ACKERBAU- UND GARTENBAUPRODUKTEN
PALETTIZABLE CONTAINER FOR PRESERVING AND TRANSPORTING AGRICULTURAL OR HORTICULTURAL PRODUCTS

(30) Priorité: 20.11.2002 FR 0214513
(43) Date de publication de la demande: 07.12.2005
(73) Titulaire: Galini Associates Ltd., Gibraltar (GI)
(72) Inventeur: STAGNETTO, Jonathan, Gibraltar (GI)
(74) Mandataire: Intès, Didier Gérard André
(86) Numéro de dépôt international: PCT/IB2003/005248
(87) Numéro de publication internationale: WO 2004/045984

(56) Documents cités:
- EP-A- 0 012 666
- US-A- 3 908 852
- US-A- 5 730 311

## Description

La présente invention concerne un emballage rigide, réutilisable, gerbable et palettisable destiné à recevoir des produits nécessitant des conditions particulières, pour leur transport et/ou pour leur garde, pour une durée allant de quelques jours à quelques mois, selon leur usage et leur destination. Cet emballage permettra une garde optimale des produits en les plaçant pendant toute la durée de leur garde dans une atmosphère appropriée.

Avec le temps, de nombreux produits subissent des modifications irréversibles et il est connu de longue date que des facteurs exogènes comme entre autres la composition de l'atmosphère, la température, l'hygrométrie et la pression influent, de façon importante, sur la cinétique des réactions chimiques impliquées dans ces phénomènes naturels.

Dans un premier temps, le recours à des enceintes frigorifiques a pu répondre aux besoins. Rapidement, les limites à leur utilisation ont conduit à leur adjoindre des systèmes capables de créer et d'y maintenir une atmosphère de composition très précise et plus récemment, de réduire la pression à l'intérieur de ces enceintes.

Aujourd'hui, si de telles enceintes donnent toute satisfaction pour conserver durant de longues durées certains végétaux comme les pommes par exemple, malheureusement en raison de l'importance de leur volume, elles n'offrent aucune possibilité de s'adapter aux exigences de flux logistiques de plus en plus complexes en raison de l'éloignement toujours plus important des sources de production et des débouchés finaux et ne s'adaptent qu'à la conservation de grande quantité d'un seul produit par enceinte qu'il convient de déstocker en totalité et en une seule fois.

L'état de la technique est illustré notamment par FR 1 397 270, FR 1 567 996, FR 2 754 523, US 3,908,852 et EP 0 012 666.

FR 1397 270 décrit un procédé pour la conservation de produits agricoles et horticoles mettant en jeu une membrane à perméabilité sélective.

FR 1 567 996 concerne un emballage pour la conservation de fruits et légumes utilisant une telle membrane à perméabilité sélective. Dans une première forme de réalisation, l'emballage comprend un sac, totalement souple, imperméable pourvu d'une ouverture supérieure de remplissage et ayant une fenêtre sur une face latérale. Cette fenêtre est obturée par la membrane à perméabilité sélective qui fait partie intégrante de l'emballage.

FR 2 754 523 concerne un conteneur à atmosphère modifiée, destiné à recevoir des produits tels que des fruits et légumes frais et comportant un couvercle muni de moyens de contrôle des échanges gazeux entre l'intérieur et l'extérieur dudit conteneur. Des moyens de réglage de la surface d'échange de ces moyens de contrôle sont prévus sur le couvercle pour adapter la surface d'échange aux produits disposés dans le conteneur.

Lorsque l'emballage est souple en tout ou partie, la probabilité qu'il se déchire au cours de manipulations (chargement, déchargement, mise sur palettes,...) est élevée et son gerbage est impossible.

Lorsque l'emballage prend la forme d'un sac, le rangement des produits est difficile et long et le sac n'est pas approprié à la juxtaposition, à l'intérieur, d'emballages élémentaires tels que des cageots de fruits ou légumes.

Lorsque les différentes parties de l'emballage ne sont pas toutes solidaires dès l'origine, leur assemblage reste toujours une opération difficile qui requiert beaucoup d'attention, qui est longue et non automatisable.

Lorsque la membrane sélective aux composants de l'air est située sur une face latérale de l'emballage, elle gêne la juxtaposition des emballages, dans un conteneur par exemple.

Lorsque des moyens de réglage de la membrane sélective aux composants de l'air existent, ils consistent en un réglage manuel, non automatisable de la surface utile de la membrane. Cette opération est d'autant plus difficile que, pour la protéger, la membrane sélective est rendue peu accessible.

Lorsque la membrane sélective aux composants de l'air est solidaire de l'emballage, son remplacement est impossible. Toutes altérations des capacités de la membrane rendent alors l'emballage inutilisable.

Lorsque le volume de l'emballage n'est pas modulable, son utilisation en est réduite car, en ne permettant aucune souplesse des flux logistiques, elle en augmente de façon importante les coûts intermédiaires et réduit d'autant la compétitivité des produits.

US 3,908,852 décrit un emballage pour la conservation de produits, qui comporte une pluralité de casiers superposables ayant un fond à claire-voix et des orifices ménagés dans leurs angles afin d'éviter les effets du confinement sur les produits à conserver, en créant une circulation constante d'air à l'intérieur de l'emballage, et surtout entre l'intérieur d'un casier et l'extérieur par ces orifices.

EP 0 012 666 représente l'état de la technique le plus proche de l'invention.

Ce document décrit en effet un emballage palettisé pour conserver et transporter, sous atmosphère contrôlée, des produits agricoles ou horticoles, comportant une première partie totalement imperméable aux gaz et vapeurs et une deuxième partie sous la forme d'un organe contrôlant les flux de gaz et de vapeurs entre l'intérieur et l'extérieur, la première partie comportant un élément de fond rigide, un élément latéral et un élément formant couvercle rigide, lesdits éléments étant susceptibles d'être reliés entre eux de manière étanche. Selon une forme de réalisation montrée sur les figures 12 à 15, la seconde partie est intégrée dans l'élément de fond.

Cet emballage est destiné à contenir notamment des cageots. L'élément latéral se présente sous la forme d'un matériau souple, extensible ou non, qui s'étend entre l'élément de fond et l'élément de dessus, notamment entre des ceintures, et est relié rigidement et de matière étanche à ces ceintures par tout moyen approprié, par exemple par collage.

Le type d'emballage, décrit dans EP 0 012 666 oblige à palettiser les cageots sur l'élément de fond, puis à positionner l'élément formant couvercle et, enfin, à installer l'élément latéral souple de manière à assurer son maintien et l'étanchéité. Il est évident que cette dernière opération est délicate et demande beaucoup de temps. Il faut également éviter, à tous moments, d'abîmer cette paroi souple et fragile lors des manipulations effectuées. De plus, ce type d'emballage est inapproprié au transport de plusieurs types de produits sur une même palette.

Partant de l'état de la technique décrit par EP 0 012 666, l'invention s'est donné pour but de proposer un emballage rigide qui remédie aux inconvénients cités précédemment.

L'invention atteint son but par le fait que l'élément latéral est constitué par les parois périphériques d'une pluralité d'éléments intermédiaires rigides et empilables, chaque élément intermédiaire se présentant sous la forme d'une caisse ouverte dans sa partie supérieure et ayant un fond à claire-voie, ladite caisse étant susceptible de contenir des produits en vrac ou des produits conditionnés ou semi-conditionnés, l'élément de fond, les éléments intermédiaires et l'élément formant couvercle comportant des moyens de jonction assurant la fixation et l'étanchéité entre un élément inférieur et un élément immédiatement supérieur.

La hauteur de l'emballage est fonction du nombre d'éléments intermédiaires utilisés et de la hauteur de chaque élément intermédiaire, cette hauteur étant fonction du type de produit à stocker.

La section horizontale des éléments est choisie de préférence selon le format d'une palette traditionnelle. Elle peut par exemple être égale à la moitié ou au 1/3 de la section d'une palette, afin de permettre de placer deux ou trois emballages côte à côte sur la même palette, chaque emballage renfermant un produit identique ou différent des produits contenus dans l'autre ou les autres emballages.

L'élément intermédiaire avec son contenu peut également être utilisé en tant qu'emballage élémentaire ou présentoir des produits sur le lieu de vente, ce qui évite des manipulations non souhaitables des produits.

Avantageusement les moyens de jonction entre un élément inférieur et un élément supérieur comportent une gorge ouverte vers le bas et formée à la périphérie de la zone inférieure de l'élément supérieur et dans lequel le pourtour de la zone supérieure de l'élément inférieur est susceptible de s'insérer.

La zone inférieure de chaque élément supérieur présente en outre autour de la gorge une nervure de section en U et la zone supérieure de chaque élément inférieur comporte à sa périphérie une gouttière de section en U destinée à recevoir la nervure de l'élément immédiatement supérieur.

Cette gouttière sert avantageusement de moyen de préhension d'un élément lors de sa manipulation.

Selon une caractéristique avantageuse de l'invention, la gouttière ou la gorge comporte un joint d'étanchéité.

Selon une autre caractéristique de l'invention, la nervure et/ou la gouttière comporte en outre des picots susceptibles de s'encliqueter dans des orifices ménagés en correspondance dans la gouttière et/ou la nervure.

De préférence chaque élément a une forme globalement parallélépipédique.

L'organe contrôlant les flux de gaz entre l'intérieur et l'extérieur comporte une partie souple déformable destinée à compenser, jusqu'à un seuil prédéterminé, les variations de pression résultant du développement de phénomènes endogènes (respiration) et/ou exogènes (variation de la température et de la pression atmosphérique externe,...) à l'intérieur de l'enceinte et un moyen permettant les échanges gazeux entre l'extérieur et l'intérieur de l'enceinte, ledit moyen, totalement protégé contre les chocs externes et internes, étant spécifiquement adapté, tant dans son positionnement que dans ses caractéristiques, à la quantité de produit disposé dans l'emballage, aux spécificités des facteurs influençant la cinétique des réactions biochimiques et/ou chimiques se développant au sein du produit et à la durée de garde souhaitée.

Lorsque la déformation de la partie souple aura atteint son niveau prédéfini, le volume de l'enceinte ne pourra plus varier. La poursuite des phénomènes endogènes et exogènes évoqués précédemment créera un différentiel de pression entre l'intérieur et l'extérieur de l'enceinte. Lorsque ce différentiel aura atteint son seuil prédéterminé, des échanges gazeux entre l'extérieur et l'intérieur de l'enceinte pourront avoir lieu en réponse à tout accroissement supplémentaire de ce différentiel de pression, par le moyen permettant ces échanges, en conservant les conditions optimales de garde. La partie souple pourra d'ailleurs éventuellement constituer elle-même le moyen d'échange gazeux.

L'élément de fond pourra accueillir la fraction liquide (condensats, exsudats, ...) formés dans l'enceinte dont le ruissellement du haut de l'emballage jusqu'à et y compris au niveau de l'élément de fond aura été organisé par tous les moyens adaptés. Les éléments intermédiaires, le couvercle et l'élément de fond pourront comporter d'éventuels moyens permettant la fixation de cette fraction liquide et/ou des gaz générés.

La partie souple, le moyen permettant les échanges gazeux et les éventuels moyens de fixation de la fraction liquide et des gaz générés sont remplaçables aisément pour une réutilisation des éléments auxquels ils sont respectivement associés.

En outre, par ses dimensions adaptées aux usages et/ou aux destinations des produits à garder, l'emballage objet de la présente invention pourra, lorsqu'il ne servira pas lui-même d'emballage élémentaire, recevoir notamment des emballages élémentaires tels que des cageots ne faisant pas partie de l'invention. Ainsi, il ne modifiera pas les habitudes et l'organisation actuelles des différents opérateurs des filières dans lesquelles il sera utilisé. Il leur apportera un avantage économique significatif en leur permettant à tout moment de gérer au mieux leur stock en adaptant le déstokage au besoin réel des marchés et non plus en le conditionnant à des insuffisances techniques.

Le volume de l'emballage est totalement modulable et ne dépend que du nombre d'éléments intermédiaires (eux-mêmes pouvant être de hauteurs différentes) empilés. Le gerbage de plusieurs emballages étant possibles ; différents types de produits pourront être disposés sur une même hauteur.

Le champ d'application de l'invention est donc d'autant plus large qu'à la grande facilité d'utilisation et au respect du travail d'usage s'ajoute la possibilité de stocker sur une même palette standard traditionnelle plusieurs emballages contenant des produits pouvant être identiques ou différents, qui après dépotage et éclatement de la palette initiale pourront recomposer de nouvelles palettes sans rupture des conditions optimales de garde des produits qu'ils contiennent.

En optimisant l'occupation des aires de stockage, notamment des chambres froides, et en améliorant la flexibilité du travail et des flux logistiques, l'invention réduira de façon significative le montant des divers coûts intermédiaires qui s'imputent sur les produits entre la zone de leur production et le consommateur final.

Les éléments intermédiaires ainsi que le couvercle et l'élément de fond seront réalisés dans des matériaux plastiques ou composites ou dans toutes matières appropriées à l'usage répondant aux contraintes réglementaires applicables aux produits disposés à l'intérieur de l'emballage.

D'autres éléments et caractéristiques de l'invention ressortiront à la lecture de la description suivante faite à titre d'exemple et en référence aux dessins annexés dans lesquels :
la figure 1 est une vue en coupe selon un plan médian vertical d'un emballage selon l'invention, dans lequel les divers éléments de l'empilage sont non emboîtés les uns dans les autres par souci de clarté ;
la figure 2 est semblable à la figure 1 et montre les divers éléments emboîtés les uns dans les autres ;
la figure 3 est une vue en perspective d'un élément intermédiaire ; et
la figure 4 est semblable à la figure 1 et montre une variante de réalisation de l'emballage selon l'invention.

On a représenté sur les figures 1 et 2, un emballage 1, destiné par exemple à contenir des denrées périssables désignées par la référence 2.

Cet emballage 1 se présente sous la forme d'un empilement d'éléments intermédiaires 3, disposé au-dessus d'un élément de fond 4 et recouvert par un élément 5 formant couvercle. Tous ces éléments 3, 4, 5 ont une forme globalement parallélépipédique, et ont la même section horizontale. Leurs hauteurs peuvent être différentes.

Chaque élément intermédiaire 3 se représente sous la forme d'une caisse ouverte à son extrémité supérieure, ayant quatre parois latérales 6, parallèles deux par deux, et un fond à claire-voie 7. Cette caisse est destinée à recevoir des produits en vrac ou des produits conditionnés ou semi-conditionnés. Le fond à claire-voie 7 présente des ouvertures 8 dont les dimensions sont calculées pour empêcher le passage d'un produit.

L'élément de fond 4 présente une embase 10 en forme de cadre reposant sur le sol et présentant des encoches pour le passage de l'air ambiant ou le passage des fourches d'un transpalette ou de tous outils de manutention, un fond 11 à claire-voie, ainsi qu'une paroi souple 12 disposée transversalement entre les bords du cadre 10 qui est destiné à se déformer lorsqu'il y a un écart de pression entre l'intérieur de l'emballage 1 et l'extérieur. Cette paroi souple 12 est disposée au-dessus du fond 11 à claire-voie et parallèlement à ce dernier. Les bords du cadre 10 comportent en outre au-dessus du plan de la paroi souple 12 des ouvertures 13 équipées de soupapes 14 qui permettent un échange de gaz ou d'air entre l'intérieur de l'emballage et l'extérieur en fonction de l'écart de pression entre l'intérieur de l'emballage 1 et l'extérieur.

L'élément de fond 4 peut présenter une rigole destinée à recueillir la fraction liquide pouvant apparaître dans l'emballage 1.

Avantageusement, cette rigole sera disposée à la jonction entre le cadre 10 et la partie souple 12.

L'élément formant couvercle 5 peut être équipé, si besoin est, d'un dispositif permettant l'extraction de l'air ou l'injection d'un gaz ou d'ùn mélange gazeux dans l'emballage 1 et/ou d'un dispositif de régulation de l'hygrométrie.

Les éléments intermédiaires 3 présentent sur leur pourtour inférieur des moyens de jonction mâle 20 et sur leur pourtour supérieur des moyens de jonction femelle 21 complémentaires des moyens de jonction mâle 20 qui assurent la liaison étanche entre deux éléments intermédiaires superposés adjacents.

L'élément formant couvercle 5 présente également sur son pourtour des moyens de jonction mâle 20 destinés à coopérer avec les moyens de jonction femelle 21 de l'élément d'intermédiaire supérieur 3d. L'élément de fond 4 comporte également dans sa partie supérieure des moyens de jonction femelle 21 destinés à recevoir les moyens de jonction mâle de l'élément intermédiaire inférieur 3a.

Les moyens de jonction mâle 20 comportent une gorge 22 de section en U renversé ouverte vers le bas, formée à la jonction du fond à claire-voie 7 et de la paroi plane 5a de l'élément formant couvercle 5, et destinée à recevoir la partie supérieure 6a des parois latérales 6 d'un élément intermédiaire 3 ou de l'élément de fond 4. Une nervure 23 de section en U évasé est formée autour de la gorge 22.

Les moyens de jonction femelle 21 comportent autour de l'extrémité supérieure 6a des éléments intermédiaires 3 et de l'extrémité supérieure de l'élément de fond 4, une gouttière 24 de section en U, délimitée par l'extrémité supérieure 3a, une plaque de fond 25 qui s'étend horizontalement vers l'extérieur à partir des parois latérales 6, et un retour vertical qui s'étend vers le haut à partir du bord externe de la plaque de fond 25. Cette gouttière 24 est destinée à recevoir au moins partiellement la nervure en U 23 du moyen de jonction mâle 20 de l'élément 3 ou 5 situé au-dessus de lui dans l'empilage. Un joint d'étanchéité souple 26 est disposé dans le fond 25 de la gouttière 24 pour assurer une étanchéité aux gaz entre l'intérieur de l'emballage 1 et l'extérieur. La gouttière 24 sert également de moyen de préhension d'un élément intermédiaire 3.

Il est à noter que le joint d'étanchéité souple 26 peut être disposé dans le fond de la gorge 22. Le joint d'étanchéité 26 coopère alors avec la face supérieure des parois latérales 6 de l'élément situé en dessous de lui.

Afin d'immobiliser parfaitement l'emballage 1 au cours d'un transport, la gouttière 24 comporte des trous 28 dans lesquels pénètrent par encliquetage des picots 27 formés en correspondance dans les parois de la nervure en U 23 des moyens de jonction mâle 20.

Les éléments 3, 4 et 5 sont réalisés de préférence dans un matériau plastique ou composite ou dans toute autre matière appropriée à l'usage répondant aux contraintes réglementaires applicables aux produits disposés à l'intérieur de l'emballage. Les parois délimitant les nervures 23 et les gouttières 24 ont une épaisseur suffisamment faible pour permettre le désencliquetage des picots 27 par écartement manuel des parois externes des nervures 23 et des gouttières 24.

L'embase de l'élément de fond 4 et la partie supérieure de l'élément formant couvercle 5 peuvent également comporter des éléments de jonction semblables ou différents de ceux décrits d-dessus afin de permettre une superposition de plusieurs emballages 1.

Les figures 1 et 2 montrent un emballage 1 comportant quatre éléments intermédiaires 3a, 3b, 3c, 3d superposés et identiques. Il est évident que l'emballage 1 peut comporter un nombre d'éléments intermédiaires 3 différent de quatre sans sortir du cadre de l'invention, et que la hauteur de ces éléments intermédiaires 3 peut ne pas être identique pour tous les éléments intermédiaires 3 d'un même empilage. Ce qui compte c'est que les moyens de jonction mâle 20 et femelle 21 puissent coopérer deux par deux.

La figure 4 montre une variante de réalisation de l'emballage 1 selon l'invention qui diffère de celui décrit ci-dessus, par le fait que le joint d'étanchéité 26 est disposé dans le fond de la gorge 22, et coopère avec la face supérieure de la partie supérieure 6a des parois latérales 6 d'un élément intermédiaire 3 inférieur ou de l'élément de fond. La nervure 23 et la gouttière 24 sont remplacées par des parois 23a et 24a horizontales qui s'étendent vers l'extérieur et qui peuvent servir de moyens de préhension.

Les picots 27 sont formés sur la face externe des parties supérieures 6a et sont susceptibles de coopérer avec les trous 28 ménagés dans la paroi externe des gorges 22.

L'embase 10 de l'élément de fond 4 comporte également dans sa zone inférieure une gorge 22a, complémentaire de la gorge 22 de l'élément formant couvercle 5. Cette disposition permet l'empilage de plusieurs emballages 1.

Les parois de l'élément de fond 4 présentent, au-dessus de la paroi souple 12, des petits orifices 13 (comme une bouche d'aération). On dispose des soupapes 14 sur la face interne de l'élément de fond, en regard des orifices 13, directement ou sur un support. La soupape est ainsi protégée tout en étant facile d'accès pour son remplacement si nécessaire.

La référence 30 désigne une rigole formée autour de la membrane souple 12 pour accueillir la fraction liquide pouvant apparaître dans l'emballage 1.

Les référence 31a et 31b désignent des ouvertures ménagées dans l'embase 10 pour le passage des fourches d'un outil de manutention, comme par exemple un transpalette. Dans ce cas l'embase 10 peut jouer le rôle d'une palette traditionnelle.

Les différents éléments intermédiaires sont destinés à recevoir soit des produits en vrac, soit des produits semi-conditionnés ou conditionnés. L'invention est utilisable pour tous les produits (végétaux, fromages, microorganismes, graines/ substrats, ...) pouvant nécessiter un environnement particulier, notamment en terme de composition de l'atmosphère et/ou de température et/ou d'hygrométrie et/ou de pression pendant la durée de leur garde.

Dans son application au stockage ou au transport de fruits, de légumes ou de produits horticoles, on observe que la poursuite des phénomènes respiratoires des produits présents dans l'emballage provoque une diminution du volume gazeux à l'intérieur de l'emballage 1.

L'emballage 1 formant une enceinte étanche et rigide où seule la paroi souple 12 est mobile, cette paroi souple se déformera jusqu'à un seuil prédéterminé au-delà duquel toute déformation supplémentaire sera impossible. Dans d'autres cas où le volume à l'intérieur de l'emballage 1 augmentera, la paroi souple 12 se déformera dans l'autre sens par rapport à sa position d'équilibre jusqu'à un seuil prédéterminé au-delà duquel toute déformation supplémentaire de cette paroi souple sera impossible.

En cas de besoin de stockage sous pression réduite, un différentiel de pression prédéterminé permettra l'activation de la soupape 14 et des échanges gazeux entre l'intérieur et l'extérieur de l'emballage 1 ou entre l'extérieur et l'intérieur selon le cas pourront intervenir.

La paroi souple 12 pourra éventuellement faire elle-même office de soupape.

## Revendications

1. Emballage palettisable pour conserver et transporter, sous atmosphère et sous pression contrôlées, tous produits (végétaux, fromages, microorganismes, graines, substrats, ...) pouvant nécessiter une atmosphère particulière pendant la durée de leur garde, comportant une première partie totalement imperméable aux gaz et vapeurs et une deuxième partie sous la forme d'un organe (12, 13, 14) contrôlant les flux de gaz et de vapeurs entre l'intérieur dudit emballage et l'extérieur, la première partie comportant un élément de fond rigide (4), un élément latéral, et un élément formant couvercle rigide (5), lesdits éléments étant susceptibles d'être reliés entre eux de manière étanche, et la seconde partie étant intégrée dans l'élément de fond (4),
**caractérisé par le fait que** l'élément latéral est constitué par les parois périphériques (6) d'une pluralité d'éléments intermédiaires (3) rigides et empilables, chaque élément intermédiaire se présentant sous la forme d'une caisse ouverte dans sa partie supérieure et ayant un fond à claire-voie (7), ladite caisse étant susceptible de contenir des produits en vrac ou produits conditionnés ou semi-conditionnés,
l'élément de fond (4), les éléments intermédiaires (3) et l'élément formant couvercle (5) comportant des moyens de jonction (20, 21) assurant la fixation et l'étanchéité entre un élément inférieur et un élément immédiatement supérieur.

2. Emballage selon la revendication 1, **caractérisé par le fait que** les moyens de jonction (20, 21) comportent une gorge (22) ouverte vers le bas et formée à la périphérie de la zone inférieure d'un élément supérieur (3, 5) et dans laquelle le pourtour de la zone supérieure (6a) de l'élément inférieur (3, 4) est susceptible de s'insérer.

3. Emballage selon la revendication 2, **caractérisé par le fait que** la gorge (22) comporte un joint d'étanchéité (26).

4. Emballage selon la revendication 2, **caractérisé par le fait que** la zone inférieure de chaque élément supérieur présente en outre autour de la gorge (22) une nervure (23) de section en U et la zone supérieure de chaque élément inférieur comporte à sa périphérie une gouttière (24) de section en U destinée à recevoir la nervure de l'élément immédiatement supérieur.

5. Emballage selon la revendication 4, **caractérisé par le fait que** la gouttière (24) ou la gorge (22) comporte un joint d'étanchéité (26).

6. Emballage selon l'une des revendications 4 ou 5, **caractérisé par le fait que** la nervure (23) et/ou la gouttière (24) comporte en outre des picots (27) susceptibles de s'encliqueter dans des trous (28) ménagés en correspondance dans la gouttière (24) et/ou la nervure (23).

7. Emballage selon l'une quelconque des revendications 1 à 6, **caractérisé par le fait que** chaque élément (3, 4, 5) a une forme globalement parallélépipédique.

8. Emballage selon l'une des revendications 1 à 7, **caractérisé par le fait que** les éléments (3, 4, 5) sont réalisés en matière plastique ou composite ou dans toute matière appropriée à l'usage.

## Claims

1. A palletizable container for preserving and transporting, in a controller atmosphere and under a controller pressure, any produce (plant material, cheese, microorganism, seeds, substrates, etc) requiring a particular atmosphere during storage, the container comprising a first portion that is completely impermeable to gas and vapor and a second portion in the form of a member (12, 13, 14) controlling the flow of gas and vapor between the inside of said container and the outside, the first portion comprising a rigid bottom element (4), a side element and a rigid cover element (5), said elements being capable of being connected together in a seated manner, and the second portion being integrated into the bottom element (4),
the container being **characterized in that** the side element is constituted by the peripheral walls (6) of a plurality of rigid, stackable intermediate elements (3), each intermediate element being in the form of a case having an open upper portion and an openwork bottom (7), said case being capable of containing loose produce or packed or semi-packed produce, the bottom element (4), the intermediate elements (3), and the cover element (5) including connection means (20, 21) for fastening and providing a seal between a lower element and an immediately superior element.

2. A container according to claim 1, **characterized in that** the connection means (20, 21) comprise a downwardly open groove (22) formed at the periphery of the lower zone of a superior element (3, 5) into which the circumference of the upper zone (6a) of the lower element (3, 4) is capable of being inserted.

3. A container according to claim 2, **characterized in that** the groove (22) comprises a seal (26).

4. A container according to claim 2, **characterized in that** lower zone of each superior element also has, aground the groove (22), a rib with a U shaped section and the upper zone of each lower element comprises at its periphery a gutter with a U shaped section to receive the rib of the immediately superior element.

5. A container according to claim 4, **characterized in that** the gutter (24) or the groove (22) comprises a seal (26).

6. A container according to claim 4 or claim 5, **characterized in that** the rib (23) and/or the gutter (24) further includes pins (27) which can snap fasten into corresponding holes (28) provided in the gutter (24) and/or the rib (23).

7. A container according to any one of claims 1 to 6, **characterized in that** each element (3, 4, 5) is generally in the shape of a rectangular parallelepiped.

8. A container according to one of claims 1 to 7, **characterized in that** the elements (3, 4, 5) are made of a plastics material or of a composite material or of any suitable material.

## Patentansprüche

1. Palettierbare Verpackung zum Aufbewahren und Transportierten, unter kontrollierter Atmosphäre und unter kontrolliertem Druck, jedweder Produkte (Gemüse, Käse, Mikroorganismen, Samen, Substrate etc.), die eine besondere Atmosphäre während der Dauer ihrer Aufbewahrung benötigen können, umfassend einen vollkemmen gas- und dampfundurchlässigen ersten Teil und einen zweiten Teil in Form eines Organs (12, 13, 14), das die Gas- und Dampfströme zwischen dem Innenraum der Verpackung und der Außenseite kontrolliert, wobei der erste Teil ein starres Bodenelement (4), ein Seitenelement und ein einen starren Deckel bildendes Element (5) umfaßt, wobei die Elemente geeignet sind, dicht miteinander verbunden zu werden, und wobei der zweite Teil in das Bodenelement (4) integriert ist,
**dadurch gekennzeichnet, daß** das Seitenelement von den Umfangswänden (6) einer Vielzahl von starren und stapelbaren Zwischenelementen (3) gebildet ist, wobei jedes Zwischenelement in Form eines Kastens vorliegt, der in seinem oberen Teil offen ist und der einen durchbrochenen Boden (7) aufweist, wobei der Kasten geeignet ist, lose Produkte oder verpackte oder halbverpackte Produkte zu enthalten,
wobei das Bodenelement (4), die Zwischenelemente (3) und das einen Deckel bildende Element (5) Verbindungsmittel (20, 21) umfassen, die die Befestigung und die Dichtigkeit zwischen einem unteren Element und einem nächsthöheren Element sicherstellen.

2. Verpackung nach Anspruch 1, **dadurch gekennzeichnet, daß** die Verbindungsmittel (20, 21) eine Nut (22) umfassen, die nach unten offen und am Umfang des unteren Bereichs eines oberen Elements (3, 5) ausgebildet ist und in die der Umfang des oberen Bereichs (6a) des unteren Elements (3, 4) eingreifen kann.

3. Verpackung nach Anspruch 2, **dadurch gekennzeichnet, daß** die Nut (22) eine Dichtung (26) umfaßt.

4. Verpackung nach Anspruch 2, **dadurch gekennzeichnet, daß** der untere Bereich eines jeden oberen Elements ferner um die Nut (22) herum eine Rippe (23) mit U-förmigem Querschnitt aufweist und der obere Bereich eines jeden unteren Elementes an seinem Umfang eine Rinne (24) mit U-förmigem Querschnitt aufweist, die dazu bestimmt ist, die Rippe des nächsthöhere Elements aufzunehmen,

5. Verpackung nach Anspruch 4, **dadurch gekennzeichnet, daß** die Rinne (24) oder die Nut (22) eine Dichtung (26) umfaßt.

6. Verpackung nach einem der Ansprüche 4 oder 5, **dadurch gekennzeichnet, daß** die Rippe (23) und/oder die Rinne (24) ferner Stifte (27) aufweist, die geeignet sind, in Löcher (28) einzurasten, die übereinstimmend in der Rinne (24) und/oder der Rippe (23) ausgebildet sind.

7. Verpackung nach einem der Ansprüche 1 bis 6, **dadurch gekennzeichnet, daß** jedes Element (3, 4, 5) insgesamt quaderförmig ausgebildet ist.

8. Verpackung nach einem der Ansprüche 1 bis 7, **dadurch gekennzeichnet, daß** die Elemente (3, 4, 5) aus Kunststoff oder Verbundwerkstoff oder aus jedem für die Verwendung geeigneten Material gefertigt sind.
